# EUROPÄISCHE PATENTSCHRIFT

(11) **EP 1 357 452 B1**
(45) Veröffentlichungstag und Bekanntmachung des Hinweises auf die Patenterteilung: **12.10.2005**
(21) Anmeldenummer: 03007833.1
(22) Anmeldetag: 04.04.2003
(51) Int. Cl.: G05G 1/14

(54) **Fahrpedaleinheit**
Pedal unit for vehicles
Ensemble de pédale pour véhicules

(30) Priorität: 25.04.2002 DE 10218627
(43) Veröffentlichungstag der Anmeldung: 29.10.2003
(73) Patentinhaber: SIEMENS AKTIENGESELLSCHAFT, 80333 München (DE)
(72) Erfinder: Wehner, Andreas, 61389 Schmitten (DE); Weis, Christian, 55120 Mainz (DE)

(56) Entgegenhaltungen:
- WO-A-01/81110
- DE-A- 2 128 317
- US-A- 5 868 040

## Beschreibung

Die Erfindung bezieht sich auf eine Fahrpedaleinheit. Fahrpedaleinheiten sind bekannt. In der DE-OS 195 00 569 A1 wird ein Fahrpedal für die Leistungssteuerung einer Brennkraftmaschine beschrieben, die einen durch Fußkraft zu betätigenden, von einer Rückstellfeder in Leerlaufstellung vorgespannten, schwenkbar gelagerten Hebel aufweist. Gegen diesen ist eine als wendelförmige Druckfeder ausgebildete Rückstellfeder abgestützt. Ihr hebelseitiges Ende ist an dem Hebel und ihr anderes Ende an einem ortsfesten Widerlager gegen Verdrehung gesichert. Eine Federführung verhindert ein seitliches Ausweichen der Federwindungen der Druckfeder.

Aus der US 5,868,040 ist eine Fahrpedaleinheit bekannt, wie sie im Oberbegriff des beigefügten Anspruches 1 beschrieben ist. Bei dieser Fahrpedaleinheit umschließt die Öse die Achse vollständig oder wenigstens nahezu vollständig. Ein seitlich angeordneter Hebel ist mit einer Rückstellfeder verbunden. Die seitlich über ein Gelenk angeordneten Hebel vergrößern den Raumbedarf, der im Fußraum eines Kraftfahrzeuges nur sehr beschränkt vorhanden ist. Bei einer weiteren Ausführungsform ist die Öse geschlitzt ausgeführt und es ist kein Hebel mit Gelenk vorgesehen. Bei dieser Variante lässt sich der gewünschte Tretwiderstand nur schwer einhalten.

Die WO-A-0181110 beschreibt eine Fahrpedaleinheit mit einem Vorsprung an der Öse, der zwischen zwei Anschlägen des Gehäuses beweglich ist.

Der Erfindung liegt die Aufgabe zugrunde, eine Fahrpedaleinheit zu schaffen, bei der der Tretwiderstand mit zunehmender Tretbewegung zunimmt und die einen geringen Raumbedarf hat.

Die der Erfindung zugrunde liegende Aufgabe wird durch eine Fahrpedaleinheit gemäß Anspruch 1 gelöst. Unter der Bezeichnung Fahrpedaleinheit sind elektronische Fahrpedaleinheiten zu verstehen, deren jeweilige Tretposition mit einem elektrischen Sensor erfasst wird. Die Öse kann nahezu ringförmig bzw. nahezu rohrstückförmig gestaltet sein. Sie umgreift die waagrecht angeordnete, ortsfeste Achse teilweise, wobei ein gewisses Spiel gegeben ist, so dass der Pedalarm mit der Öse um die waagrecht angeordnete, ortsfeste Achse verschwenkt werden kann. Die Öse umgreift dabei die waagrecht angeordnete, ortsfeste Achse teilweise, wobei das Umgreifen in der Regel 180° bis 270°, auf dem kreisförmigen Querschnitt der ortsfesten Achse bezogen, bedeutet. Der Hebel ist über ein Gelenk schwenkbar gelagert, was beispielsweise mit einem Stift erfolgen kann, der sowohl durch den Hebel als auch durch das der Fußauflage am weitesten entfernten Ende der Öse geführt wird. Es ist jedoch auch möglich, auf derartige Verbindungselemente zu verzichten und durch eine sinnvolle Werkstoffauswahl an der vorgegebenen Stelle des Gelenks einen Drehpunkt zu gewährleisten. Bei der Rückstellfeder handelt es sich um eine Spiralfeder, die während dem Tretvorgang auf Zug belastet wird. Es hat sich in überraschender Weise gezeigt, dass durch die vorgeschlagene Fahrpedaleinheit eine kontinuierliche Erhöhung der Reibungskraft mit fortschreitender Drehbewegung erreicht werden kann. Dies erfolgt zusätzlich durch die mit zunehmender Tretbewegung wachsende Anpresskraft, die vom Hebel auf die waagrecht angeordnete, ortsfeste Achse ausgeübt wird. Dies ist eine direkte Folge der Belastung der Rückstellfeder auf Zug, die umso stärker ist, je weiter der Pedalarm nach unten getreten wird. Die Erhöhung der Reibungskraft mit zunehmendem Durchtreten des Pedalarms kann dabei konstruktiv auf relativ einfache Weise erfolgen.

Nach einer bevorzugten Ausgestaltung der Erfindung ist vorgesehen, dass an der Außenseite der Öse mindestens ein Vorsprung in einer Gehäuseführung des Gehäuses angeordnet ist und zwischen einem ersten Anschlag und einem zweiten Anschlag des Gehäuses beweglich geführt wird. Durch diese vorteilhafte Anordnung lässt sich auf einfache Weise die Ausgangsstellung und die Endstellung des Pedalarms definieren. In der Regel ist es dabei ausreichend, lediglich einen Vorsprung vorzusehen.

Gemäß einer weiteren bevorzugten Ausgestaltung der Erfindung bestehen der Pedalarm, die Öse und der Hebel aus einem aus einem thermoplastischen Kunststoff gefertigten Einzelteil und das Gelenk ist als Einschnürung im Bereich von 1 bis 20 mm ausgeführt. Die Einschnürung, die im Bereich von 1 bis 20 mm ausgeführt ist, wird auf relativ einfache Weise durch Materialwegnahme geschaffen, wodurch die Einschnürung als Drehpunkt wirken kann. Beim Durchtreten des Pedalarms knickt der Hebel an der Stelle der Einschnürung wie durch die Anordnung eines Gelenks ab und wird gegen die waagrecht angeordnete, ortfeste Achse gepresst. Wird der Pedalarm nicht mehr mit Kraft beaufschlagt, so verringert sich diese Anpresskraft durch ein Zusammenziehen der Rückstellfeder.

Die vorteilhafte Fertigung als Einzelteil erleichtert die Realisierung der Fahrpedaleinheit auf relativ einfache Weise.

Nach einer weiteren bevorzugten Ausgestaltung der Erfindung ist vorgesehen, dass die eine Seite des Hebels mit einer Auflage versehen ist. Als Auflage kommen dabei beispielsweise Gummimischungen in Frage. Durch sie lassen sich, je nach Kundenwunsch, vordefinierte Reibungskräfte auf besonders einfache Weise einstellen. Die Auflage kann dabei beispielsweise auf die eine Seite des Hebels aufgeklebt werden.

Die der Erfindung zugrunde liegende Aufgabe wird nachfolgend anhand der Zeichnung (Fig. 1, Fig. 2) näher und beispielhaft erläutert.
- Fig. 1: zeigt die Fahrpedaleinheit im Querschnitt in vereinfachter Darstellung,
- Fig. 2: zeigt die Fahrpedaleinheit im Querschnitt in vereinfachter Darstellung mit einer alternativen Ausgestaltung des Gelenks.

In Fig. 1 ist die Fahrpedaleinheit im Querschnitt in vereinfachter Form dargestellt. Sie besteht aus einem Pedalarm 1, einer Fußauflage 2 und einer am der Fußauflage 2 abgewandten Ende des Pedalarms 1 angeordneten Öse 3. Die Öse 3 umgreift eine waagrechte angeordnete, ortsfeste Achse 4 teilweise. Dabei werden vom Umfang her gesehen nahezu 230° der ortsfesten Achse umgriffen. Die ortsfeste Achse 4 und die Öse 3 sind dabei mindestens teilweise in einem Gehäuse 12 angeordnet. Am der Fußauflage 2 am weitesten entfernten Ende der Öse 3' ist ein Hebel 5 über ein Gelenk 11 schwenkbar gelagert. Als Gelenk 11 dient beispielsweise ein Stift, der sowohl das am weitesten von der Fußauflage 2 entfernten Ende der Öse 3' sowie den Hebel 5 durchläuft. Mit einer Seite 5' ist der Hebel 5 ebenfalls an der ortsfesten Achse 4 anlegbar. Die der einen Seite 5' abgewandte Seite 5" ist mit einer Rückstellfeder 6 verbunden, die an dem dem Hebel 5 abgewandten Ende 6' mit dem Gehäuse 12 verbunden ist.

Die Fahrpedaleinheit funktioniert dabei wie folgt. Sobald über die Fußauflage 2 dem Pedalarm 1 eine Kraft zugeführt wird, verschwenkt dieser im Uhrzeigersinn um die waagrecht angeordnete, ortsfeste Achse 4. An der Außenseite der Öse 3 ist ein Vorsprung 7 angeordnet, der in einer Gehäuseführung 8 des Gehäuses 12 geführt wird. Wird der Pedalarm 1 mit Kraft beaufschlagt, so wandert der Vorsprung 7 zwischen einem ersten Anschlag 9 und einem zweiten Anschlag 10 des Gehäuses 12 zum zweiten Anschlag 10. An dem von der Fußauflage 2 am weitesten entfernten Ende der Öse 3' kommt es über das Gelenk 11 zu einer Verschwenkung des Hebels 5 entgegen dem Uhrzeigersinn. Mit seiner einen Seite 5' wird der Hebel 5 in Pfeilrichtung an die waagrecht angeordnete, ortsfeste Achse 4 gepresst. Gleichzeitig wird die Rückstellfeder 6 gespannt, die zwischen der der einen Seite 5' abgewandten Seite 5" des Hebels 5 und dem Gehäuse 12 angeordnet ist. Der Hebel 5 wird dabei in einer weiteren Gehäuseführung 8' geführt. Wird die Fahrpedaleinheit nicht mehr mit Kraft beaufschlagt, so verschwenkt der Pedalarm 1 durch Zusammenziehen der Rückstellfeder 6 in die Ausgangsstellung, d. h., bis der Vorsprung 7 den ersten Anschlag 9 des Gehäuses 12 erreicht hat. Dabei verringert sich zunehmend die Anpresskraft zwischen der der einen Seite 5' abgewandten Seite 5" des Hebels 5 und der waagrecht angeordneten, ortsfesten Achse 4.

In Fig. 2 ist die Fahrpedaleinheit im Querschnitt in vereinfachter Darstellung dargestellt, wobei als Gelenk 11 eine konstruktive Alternative gewählt wurde. In dieser Darstellung bestehen der Pedalarm 1, die Öse 3 und der Hebel 5 aus einem aus einem thermoplastischen Kunststoff gefertigten Einzelteil. Das Gelenk 11 ist als Einschnürung a im Bereich von 1 bis 20 mm ausgeführt. Besonders vorteilhaft ist es, wenn die Einschnürung a im Bereich zwischen 9 und 11 mm liegt. Dies erleichtertes die Fertigung der Fahrpedaleinheit in vorteilhafter Weise, wobei zum einen sichergestellt ist, dass die Einschnürung a als Gelenk wirken kann und eine Verschwenkung des Hebels 5 gewährleistet. Zum anderen ist sichergestellt, dass es nicht zu einem raschen Abreißen des Hebels 5 von der Öse 3 kommt.

In beiden Fällen kann es vorteilhaft sein, die eine Seite 5' des Hebels 5 mit einer Auflage zu versehen, wobei spezielle Gummimischungen zur Anwendung kommen können. Auf diese Weise lassen sich die Reibungswerte an der waagrecht angeordneten, ortsfesten Achse 4 auf relativ einfache Weise vorab einstellen. Die jeweilige Position des Pedalarms 1 wird durch einen elektronischen Sensor (nicht dargestellt) kontinuierlich überwacht und an die jeweilige Steuereinheit zur Einstellung des Treibstoff/Luft-Gemisches weitergeleitet.

## Patentansprüche

1. Fahrpedaleinheit, bestehend aus einem Pedalarm (1), einer Fußauflage (2) und einer am der Fußauflage (2) abgewandten Ende des Pedalarms (1) angeordneten Öse (3), die eine waagrecht angeordnete, ortsfeste Achse (4) umgreift, bei der die ortsfeste Achse (4) und die Öse (3) mindestens teilweise in einem Gehäuse (12) angeordnet sind und ein Hebel (5) mit einer Seite (5') ebenfalls an der ortsfesten Achse (4) anlegbar und an der der einen Seite (5') abgewandten Seite (5") mit einer Rückstellfeder (6) verbunden ist, die an dem dem Hebel (5) abgewandten Ende (6') mit dem Gehäuse 12 verbunden ist, **dadurch gekennnzeichnet,** dass die Öse (3) die ortsfeste Achse (4) teilweise umgreift und der Hebel (5) an dem der Fußauflage (2) am weitesten entfernten Ende der Öse (3') über ein Gelenk (11) schwenkbar gelagert ist.

2. Fahrpedaleinheit nach Anspruch 1, bei der an der Außenseite der Öse (3) mindestens ein Vorsprung (7) in einer Gehäuseführung (8) des Gehäuses (12) angeordnet ist und zwischen einem ersten Anschlag (9) und einem zweiten Anschlag (10) des Gehäuses (12) beweglich geführt wird.

3. Fahrpedaleinheit nach Anspruch 1 oder Anspruch 2, bei der der Pedalarm (1), die Öse (3) und der Hebel (5) aus einem aus einem thermoplastischen Kunststoff gefertigten Einzelteil bestehen und bei der das Gelenk (11) als Einschnürung (a) im Bereich von 1 bis 20 mm ausgeführt ist.

4. Fahrpedaleinheit nach einem der Ansprüche 1 bis 3, bei der die eine Seite (5') des Hebels (5) mit einer Auflage versehen ist.

## Claims

1. Accelerator pedal unit composed of a pedal arm (1), a footrest (2) and an eyelet (3) which is arranged at the end of the pedal arm (1) which is remote from the footrest (2), said eyelet (3) engaging around a horizontally arranged, fixed shaft (4) in which the fixed shaft (4) and the eyelet (3) are arranged at least partially in a housing (12) and a lever (5) can also be applied by one side (5') to the fixed shaft (4) and is connected, on the side (5") which is remote from the one side (5'), to a restoring spring (6) which is connected at the end (6') which is remote from the lever (5) to the housing (12), **characterized in that** the eyelet (3) partially engages around the fixed shaft (4) and the lever (5) is mounted at the end of the eyelet (3') which is furthest away from the footrest (2), so as to be capable of pivoting by means of a joint (11).

2. Accelerator pedal unit according to Claim 1, in which at least one projection (7) is arranged in a housing guide (8) of the housing (12) on the outside of the eyelet (3) and is movably guided between a first stop (9) and a second stop (10) of the housing (12).

3. Accelerator pedal unit according to Claim 1 or Claim 2, in which the pedal arm (1), the eyelet (3) and the lever (5) are composed of an individual part which is fabricated from a thermoplast, and in which the joint (11) is embodied as a constriction (a) in the range from 1 to 20 mm.

4. Accelerator pedal unit according to one of Claims 1 to 3, in which the one side (5') of the lever (5) is provided with a rest.

## Revendications

1. Unité de pédale d'accélérateur comprenant un bras de pédale (1), un appui de pied (2) et un oeillet (3), qui est disposé à l'extrémité du bras de pédale (1) opposé à l'appui de pied (2) et qui enserre un axe fixe (4) disposé horizontalement, dans laquelle l'axe fixe (4) et l'oeillet (3) sont disposés au moins partiellement dans un boîtier (12) et dans laquelle un levier (5) peut s'appliquer, par l'un (5') de ses côtés, également sur l'axe fixe (4) et est lié, du côté (5'') opposé à l'un (5') de ses côtés, à un ressort de rappel (6), lequel est lié au boîtier (12) à l'extrémité (6') opposée au levier (5), **caractérisée par le fait que** l'oeillet (3) enserre partiellement l'axe fixe (4) et le levier (5) est installé, d'une façon pivotante par l'intermédiaire d'une articulation (11), à l'extrémité de l'oeillet (3') la plus éloignée de l'appui de pied (2).

2. Unité de pédale d'accélérateur selon la revendication 1 dans laquelle, sur le côté extérieur de l'oeillet (3), au moins une saillie (7) est disposée dans une coulisse (8) du boîtier (12) et est guidée en se déplaçant entre une première butée (9) et une deuxième butée (10) du boîtier (12).

3. Unité de pédale d'accélérateur selon la revendication 1 ou 2 dans laquelle le bras de pédale (1), l'oeillet (3) et le levier (5) forment une pièce unique fabriquée en matière thermoplastique et dans laquelle l'articulation (11) est exécutée sous la forme d'un étranglement (a) ayant un ordre de grandeur de 1 à 20 mm.

4. Unité de pédale d'accélérateur selon l'une des revendications 1 à 3 dans laquelle l'un (5') des côtés du levier (5) est équipé d'un revêtement.
